# FASCICULE DE BREVET EUROPEEN

(11) **EP 0 833 049 B1**
(45) Date de publication et mention de la délivrance du brevet: **12.04.2000**
(21) Numéro de dépôt: 97402207.1
(22) Date de dépôt: 23.09.1997
(51) Int. Cl.: F02M 25/08

(54) **Vanne à commande électrique et à ouverture continue en fonctionnement, pour régénération de canister**
Elektrisch gesteuertes Ventil mit stetigem Öffnen während des Betriebes für Kanisterwiederaufbereitung
Electrically actuated valve with continuous discharge in operation for canister regeneration

(30) Priorité: 26.09.1996 FR 9611744
(43) Date de publication de la demande: 01.04.1998
(73) Titulaire: MAGNETI MARELLI FRANCE, 92002 Nanterre Cédex (FR)
(72) Inventeur: Mazet, Henri, 78400 Chatou (FR)
(74) Mandataire: Bérogin, Francis

(56) Documents cités:
- FR-A- 2 699 603
- US-A- 4 086 897
- US-A- 4 127 097
- US-A- 5 284 121
- US-A- 5 509 395

## Description

L'invention concerne une vanne à commande électrique et à ouverture continue en fonctionnement, pour un circuit de régénération d'un canister associé à un moteur à combustion interne, alimenté en air ou en air carburé par au moins un conduit d'admission, dans lequel le débit est commandé par un organe d'étranglement, par exemple du type rotatif communément appelé papillon.

Plus précisément, l'invention se rapporte à une vanne dont le débit de purge du canister est continu et modulé par un signal électrique, pour la régénération d'un canister associé à un moteur à combustion interne dont l'installation d'alimentation en carburant peut soit comporter un carburateur, dont l'organe d'étranglement rotatif, ou papillon des gaz, commande le débit de mélange air-carburant, soit être du type dit "à injection" et comporter un corps de papillon, dont l'organe d'étranglement rotatif commande le débit d'air d'admission au moteur.

Le canister est un réceptacle recueillant des vapeurs de carburant provenant de divers organes contenant ou parcourus par du carburant, dans le circuit suivi par le carburant dans le véhicule et son moteur, et en particulier du réservoir de carburant, ainsi que du moteur, et des tubulures d'injection et du ou des injecteurs, ou, le cas échéant, du carburateur.

Le canister, dans lequel ces vapeurs de carburant sont collectées pour éviter leur rejet dans l'air ambiant, est muni d'un évent en communication avec l'atmosphère, de sorte que le réservoir de carburant est mis à l'air libre au travers du canister. Pour éviter les rejets de carburant à l'air libre par l'évent du canister, lorsque ce dernier est saturé, le canister est régénéré cycliquement par un circuit de régénération comprenant une vanne montée sur une canalisation raccordant le canister au conduit d'admission, en aval de l'organe d'étranglement. Lorsque la vanne est ouverte, la dépression en aval de l'organe d'étranglement dans le conduit d'admission provoque, dans la canalisation et dans le canister une aspiration d'air ambiant par l'évent du canister. Cet air ambiant aspiré purge le canister du carburant qu'il contient et se mélange à ce carburant pour être aspiré avec lui dans le conduit d'admission. L'arrivée de cet air carburé dans le moteur modifie la richesse du mélange air-carburant préparé par le carburateur ou le ou les injecteurs, selon les cas, qui reçoive(nt) des ordres de commande élaborés à partir de signaux provenant de différents capteurs de paramètres de fonctionnement du moteur, et en particulier d'une sonde mesurant le taux d'oxygène dans les gaz d'échappement du moteur.

Pour éviter cette perturbation de richesse, il est connu d'utiliser comme vanne de régénération une vanne à commande électrique assurant une modulation du débit de purge du canister, ce débit étant difficile à connaître car la charge de carburant recueilli dans les canisters n'est pas connue avec précision et dépend de nombreux paramètres, tels que la température ambiante, la température et les conditions de remplissage du réservoir de carburant, certains de ces paramètres pouvant être influencés par le fonctionnement ou le non-fonctionnement du moteur.

Les vannes à commande électrique usuellement utilisées à cet effet sont des électro-vannes comprenant un calibreur à section de passage constante et un clapet de commande du débit, lié en mouvement à un noyau d'un solénoïde, dont la bobine est alimentée en courant électrique à créneaux rectangulaires à rapport cyclique d'ouverture variable, c'est-à-dire que le temps d'ouverture, pour une période constante, correspond à une fraction variable de cette période, correspondant à la longueur du créneau de courant utilisé.

La variation du débit est ainsi obtenue en modulant la section efficace du calibrage, soumis à la dépression du moteur, cette modulation étant assurée par le clapet de l'électro-vanne.

Compte-tenu des fréquences, comprises entre 5 et 20Hz, auxquelles ces électro-vannes sont excitées, il en résulte une alimentation déséquilibrée des différents cylindres du moteur en vapeurs de carburant provenant de la purge du canister, en raison de la fréquence d'ouverture de l'électro-vanne de purge, qui est totalement asynchrone par rapport au moteur.

Pour remédier à cet inconvénient, il a déjà été proposé dans FR 2 699 603 une vanne à commande électrique permettant d'étaler le débit de régénération de sorte que tous les cylindres du moteur reçoivent sensiblement la même fraction du carburant de purge du canister, cette vanne assurant un débit continu mais modulé et asservi à un signal de consigne électrique, de façon à obtenir une vanne à débit proportionnel à cette consigne. Cette modulation du débit de purge du canister est assurée en faisant passer ce débit au travers d'un calibreur à section de passage constante, mais soumis à une dépression modulée, contrairement aux électro-vannes antérieurement utilisées, dans lesquelles on module la section efficace du calibrage soumis à la dépression moteur.

Selon FR 2 699 603, la vanne à commande électrique pour un circuit de régénération de canister du type présenté ci-dessus, comprenant une canalisation raccordant le canister au conduit d'admission, en aval de l'organe d'étranglement, et sur laquelle est montée la vanne qui comprend un calibreur à section de passage constante, un clapet de commande du débit dans la canalisation et qui est lié en mouvement à un noyeu d'un solénoïde dont la bobine est alimentée par un courant électrique pour commander l'effort sur le clapet, est telle que le clapet est solidaire en mouvement d'une membrane souple, qui délimite, dans un boîtier, deux chambres dont une première est maintenue à une pression voisine de ou égale à la pression atmosphérique, et dont la seconde chambre est à dépression modulée, renferme le clapet et mise en communication, par un orifice d'entrée, avec le canister par l'intermédiaire du calibreur, et par un orifice de sortie avec le conduit d'admission, la membrane ainsi soumise à une dépresssion voisine de ou égale à celle qui agit sur le calibreur étant également soumise aux efforts antagonistes de moyens élastiques, qui tendent à fermer le clapet sur l'orifice de sortie, et du solénoïde, dont la bobine développe une force ayant pour effet d'écarter le clapet de l'orifice de sortie pour ouvrir ce dernier, lorsqu'elle est parcourue par un courant moyen variable constituant un signal de consigne électrique fixant l'effort sur le clapet.

En fonctionnement, la membrane est en équilibre sous les actions combinées des moyens élastiques, qui tendent à rappeler le clapet en position de fermeture, de l'effort magnétique dû au solénoïde, et donc du courant qui traverse sa bobine, et enfin de la dépression, qui détermine le débit, cette dépression étant la pression différentielle entre la pression atmosphérique ou une pression proche de cette dernière et régnant dans la première chambre, et la pression de commande dans la seconde chambre. Une relation est ainsi établie entre cette dépression, et donc le débit, d'une part, et, d'autre part, le courant électrique moyen dans la bobine du solénoïde. Cette vanne permet ainsi de moduler le débit de régénération de façon continue par l'intermédiaire d'une dépression variable déterminée à l'aide d'un courant moyen de commande.

Toutefois, cette vanne a pour inconvénient qu'à pleine ouverture, des efforts très importants s'exercent sur la membrane, en raison de la forte dépression à laquelle cette membrane est alors soumise (et qui peut atteindre 60kPa lorsque le moteur fonctionne au ralenti). Le solénoïde de cette vanne doit donc être capable de développer des efforts magnétiques importants, au prix d'une importante consommation en courant.

Par la présente invention, on se propose de remédier à cet inconvénient à l'aide d'une vanne à ouverture continue en fonctionnement, permettant d'éviter une alimentation déséquilibrée des cylindres du moteur en carburant purgé du canister par un débit de régénération modulé en fonction d'un signal électrique de commande, et qui soit d'une structure plus simple et plus économique, au montage comme à l'usage, que la vanne connue par FR 2 699 603, et en particulier qui se contente d'un solénoïde de faibles dimensions, puissance et consommation électrique.

A cet effet, la vanne selon l'invention, d'un type connu par FR 2 699 603, et qui comprend un calibreur à section de passage constante et un boîtier délimitant une chambre mise en communication par une entrée avec le canister et par une sortie avec le conduit d'admission, et dans laquelle un clapet de commande du débit de purge du canister est monté mobile par rapport à un siège obturable par le clapet, qui est lié en mouvement à un noyau d'un solénoïde dont la bobine est alimentée par un courant électrique moyen variable pour commander l'effort sur le clapet et son écartement du siège en position d'ouverture de la vanne, se caractérise en ce que la sortie de la chambre est reliée au conduit d'admission par l'intermédiaire du calibreur de sorte que la pression en aval du calibreur est la pression dans le conduit en aval de l'organe d'étranglement, tandis que l'entrée de la chambre est directement reliée au canister par la canalisation, de sorte que l'amont du siège est à la pression atmosphérique ou à une pression voisine de cette dernière, et le débit de purge traversant le calibreur est modulé de façon continue par modulation de la différence de pression au niveau du clapet résultant de la modulation de l'effort appliqué au clapet par la modulation du courant moyen variable dans la bobine.

Comme une telle vanne ne comporte pas de membrane et que la section de son clapet peut être faible, on comprend qu'un solénoïde de faibles dimensions, faible puissance et à faible consommation puisse suffire à commander le clapet de la vanne, dont la structure peut ainsi être plus simple et plus économique.

Avantageusement, pour garantir la fermeture de la vanne lorsque le moteur est arrêté, et éviter tout phénomène d'auto-allumage, la vanne peut comprendre de plus des moyens élastiques de rappel sollicitant le clapet vers sa position de fermeture contre le siège, l'alimentation électrique de la bobine du solénoïde développant une force magnétique sollicitant le clapet contre les moyens élastiques en position d'ouverture du siège.

Mais il est également possible que la vanne ne comporte pas de moyens élastiques de rappel, et, dans ce cas, à l'arrêt du moteur, la bobine du solénoïde est alimentée par un courant électrique tel que le clapet est soumis à une force magnétique l'appliquant contre son siège en position de fermeture de la vanne.

Une telle vanne est avantageusement alimentée en courant moyen variable obtenu en alimentant la bobine du solénoïde par des créneaux de courant électrique rectangulaires à rapport cyclique variable. En outre, le courant moyen variable peut être piloté par un organe de commande sensible à au moins un signal provenant d'au moins un capteur d'un paramètre de fonctionnement du moteur, tel qu'un capteur de richesse du mélange air-combustible, et/ou un capteur de pression dans le conduit d'admission en aval de l'organe d'étranglement.

D'autres avantages et caractéristiques de l'invention ressortiront de la description donnée ci-dessous, à titre non limitatif, d'un exemple de réalisation décrit en référence aux dessins annexés sur lesquels :
- la figure 1 représente schématiquement un circuit de régénération de canister, équipé d'une vanne selon l'invention, et monté entre un canister et un conduit d'admission d'un carburateur ou corps de papillon de moteur à combustion interne, et
- la figure 2 est une vue schématique en coupe longitudinale d'un exemple de vanne.

Sur la figure 1, le canister 1 renferme un matériau 2 absorbant ou adsorbant, par exemple du charbon actif, qui se charge des vapeurs de carburant provenant en particulier du réservoir de carburant R, et qui sont amenées au canister 1 par la conduite de récupération 3. Le canister 1, qui peut ainsi contenir par exemple 100 g de carburant, est muni d'un évent 4 le reliant à l'atmosphère, et est également raccordé au conduit d'admission 5 d'un corps de carburateur ou d'un corps de papillon d'un moteur à combustion interne M. Un organe d'étranglement ou papillon 6 est monté rotatif dans le conduit 5, et la position angulaire du papillon 6 dans le conduit 5 est commandée pour réguler le débit d'admission d'air, dans le cas d'un corps de papillon, ou d'air carburé, dans le cas d'un carburateur.

Le raccordement du canister 1 au conduit d'admission 5, en aval du papillon 6, est assuré par un circuit 7 de régénération du canister 1. Ce circuit 7 comprend une canalisation de régénération 8, qui débouche, à son entrée, dans le canister 1, et, à sa sortie, dans le conduit d'admission 5, ainsi qu'une vanne 9 à commande électrique, raccordée entre les branches amont 8a et aval 8b de la canalisation 8.

La vanne 9, dont un exemple de réalisation est représenté sur la figure 2, est une vanne à clapet dont la position est commandée par un solénoïde recevant un courant électrique de commande d'un dispositif de commande schématiquement représenté en 10, et qui est une unité de commande électronique de contrôle moteur, comprenant un calculateur comportant au moins un microprocesseur ou microcontrôleur, et assurant notamment le contrôle et la commande de l'allumage et de l'injection, dans le cas d'un moteur à injection, à partir d'informations reçues de plusieurs capteurs de paramètres de fonctionnement du moteur.

Lorsque la vanne 9 est ouverte, la dépression régnant dans le conduit d'admission 5 en aval du papillon 6 provoque, au travers de la canalisation 8 et du canister 1, une aspiration d'air ambiant par l'évent 4, et cet air aspiré entraîne, en traversant le matériau 2, le carburant préalablement retenu dans ce dernier, pour l'introduire dans le conduit d'admission 5.

Dans l'exemple de la figure 2, la vanne 9 comprend un corps ou boîtier 11, de forme générale cylindrique, délimitant une chambre interne 12, qui présente un orifice d'entrée 13, raccordé à la partie amont 8a de la canalisation 8 de régénération du canister 1, ainsi qu'un orifice de sortie 14, raccordé à la partie aval 8b de la canalisation 8 par un embout tubulaire 15 renfermant un calibreur 16 ou restriction, à section de passage constante. La périphérie de l'orifice d'entrée 13 constitue un siège 17 pour un clapet 18. Ce clapet 18 est d'une seule pièce, par une tige 19, avec le noyau 20, sensiblement cylindrique, d'un solénoïde comprenant une bobine d'excitation 21 fixée dans la chambre 12 du corps 11, et dans laquelle sont axialement engagés le noyau 20 et la tige 19.

Pour éviter tout phénomène d'auto-allumage par l'arrivée intempestive de carburant provenant du canister 1 dans le moteur M encore chaud, après l'arrêt de son fonctionnement, la vanne 9 est normalement fermée à l'arrêt du moteur M. Cette fermeture est assurée, dans cet exemple, par un ressort de rappel hélicoïdal 22, prenant appui sur le clapet 18 et sur un support de la bobine 21, et entourant la partie de la tige 19 située entre la bobine 21 et le clapet 18, pour repousser le clapet 18 vers son siège 17, de façon à fermer l'orifice d'entrée 13 lorsque la bobine 21 n'est pas alimentée. L'ensemble monobloc clapet 18-tige 19- noyau 20, la bobine 21, l'orifice d'entrée 13 et le siège 17 ainsi éventuellement que l'orifice de sortie 14 sont, pour assurer un meilleur comportement mécanique de l'ensemble clapet18-noyau 20, de préférence coaxiaux à l'axe longitudinal du boîtier 11 et de sa chambre.

En fonctionnement, la bobine 21 est parcourue par un courant électrique moyen de commande, qui résulte de l'alimentation en créneaux rectangulaires de courant à rapport cyclique variable. L'ensemble clapet 18-noyau 20 est alors soumis à une force électromagnétique Fm, qui écarte le clapet 18 de son siège 17 et de l'orifice d'entrée 13, à l'encontre du ressort 22 exerçant une force de rappel Fr. La chambre 12 est alors en communication avec la canalisation amont 8a et le canister 1 par l'entrée 13 et par la sortie 14 avec le conduit d'admission 5, au travers du calibreur 16. La pression dans la chambre 12 est une pression de contrôle ou de commande Pc qui est alors intermédiaire entre la pression du canister Pcan, en amont de l'entrée 13, elle-même voisine de la pression atmosphérique Pa, et la pression en aval du calibreur 16, qui est la pression au collecteur d'admission du moteur M, c'est-à-dire la pression régnant dans le conduit d'admission 5, en aval du papillon 6.

Le débit de régénération Q passant par le calibreur 16 est fonction de Sc, ρ, Pc et Pcol selon une formule F1 (Sc, ρ, Pc, Pcol) qui est tabulée dans l'unité de commande 10, et où Sc est la section de passage constante du calibreur 16, ρ la masse volumique du mélange air-carburant provenant du canister 1, et Pcol et Pc sont respectivement la pression collecteur, dans le conduit 5 en aval du papillon 6, et la pression de commande dans la chambre 12, la pression collecteur étant connue par l'installation, car transmise à l'unité de commande 10 par un capteur de pression 23, détectant la pression dans le conduit d'admission 5 en aval du papillon 6.

La pression de commande Pc est égale à la pression régnant dans la partie amont 8a de la canalisation 8, c'est-à-dire la pression Pcan du canister 1 ou la pression Pr du réservoir R, diminuée de la différence de pression ou perte de charge au niveau du clapet 18, ce qui peut s'écrire par la formule (2) :$\text{(2) Pc = Pcan - Δp,}$ où Δp exprime la perte de charge due au clapet 18.

Or on sait que la pression Pcan au canister 1 est égale à ou peu différente de la pression atmosphérique Pa. On peut donc remplacer Pcan par Pa dans la formule (2).

Par ailleurs, on sait que la perte de charge Δp au niveau du clapet 18 est égale à l'effort appliqué au clapet 18, divisé par la section s du clapet 18. Comme l'effort qui sollicite le clapet 18 est la différence entre la force magnétique Fm, exercée sur le noyau 20 par l'alimentation en courant de la bobine 21 du solénoïde, et la force de rappel Fr exercée par le ressort 22 sur le clapet 18, on obtient que la perte de charge Δp est donnée par la formule (3) ci-dessous :$\text{(3) Δp =} \frac{\text{Fm - Fr}}{\text{s}}$ où s est la section, qui peut être faible, du clapet 18.

En outre, la force magnétique Fm est directement fonction du courant moyen qui traverse la bobine 21 du solénoïde. Cette force magnétique s'exprime donc par une fonction de ce courant I selon la formule (4) :$\text{(4) Fm = f(I)}$

En remplaçant Fm par f(I) dans la formule (3), puis en remplaçant Δp dans la formule (2) en fonction de la formule (3), et enfin en remplaçant Pc dans la formule (F1) en fonction de sa valeur donnée par la formule (2), on obtient que le débit de purge est exprimé par la formule (5):$\text{(5) Q = F1 (Sc,ρ,Pcol,Pa,} \frac{\text{f (I) - Fr}}{\text{s}} \text{)}$ où Sc et s sont des constantes, ρ est assimilé à une constante, Fr est connu par construction du ressort 22, Pcol est connu grâce à la mesure procurée par le capteur de pression 23, et la pression atmosphérique Pa est également connue, et peut être mesurée comme étant la pression dans le conduit d'admission 5, à l'arrêt du moteur M, et donc mesurée à l'aide du capteur de pression 23 avant le démarrage du moteur.

On constate que le débit Q est une fonction du courant moyen I parcourant la bobine 21 du solénoïde, la relation de la formule (4) étant une caractéristique connue du solénoïde 20-21.

Il en résulte que la relation entre le débit de purge Q et le courant moyen I circulant dans la bobine 21 peut être calculée ou tabulée en mémoire dans l'unité de contrôle 10.

Le courant moyen I appliqué à la bobine 21 est obtenu par une commande à rapport cyclique variable, à une fréquence suffisamment haute, d'environ 100 Hz par exemple. On peut ainsi commander un débit de purge Q continu, par action sur le rapport cyclique d'alimentation électrique du solénoïde de la vanne 9.

Le principe de fonctionnement est donc basé sur la régulation de la perte de charge ou différence de pression au niveau du clapet 18, et non d'une section variable, pour moduler le débit de purge en fonction des besoins, et en tenant notamment compte de la pression Pcol au collecteur d'admission du moteur M.

Le débit Q de purge du canister 1, délivré par la vanne 9, est continu et modulé par la modulation de l'effort électromagnétique Fm, lui-même fonction du courant moyen de commande I de la bobine 21. La vanne 9 est ainsi à débit continu et modulé par le courant électrique de commande. Pour que cette vanne 9 soit relativement insensible aux vibrations du moteur M, on choisit un ressort 22 à seuil d'effort faible, mais suffisant à cet effet.

En variante, la vanne 9 peut être sans ressort 22, auquel cas la bobine 21 reste alimentée, après l'arrêt du moteur, pendant un temps suffisant et dans un sens propre à assurer le maintien par la force magnétique du clapet 18 contre le siège 17 en position de fermeture de l'entrée 13 du corps 11. En variante également, le clapet 18 peut coopérer avec un siège 17 ménagé autour de l'orifice de sortie 14 de la chambre 12, auquel cas la pression de commande Pc considérée est la pression régnant dans le tronçon tubulaire 15 entre le calibreur 16 et la sortie 14.

Il est également possible que le clapet 18 ne soit pas directement solidaire en mouvement du noyau 20, comme cela est assuré par la réalisation d'une seule pièce du clapet 18 avec le noyau 20 par la tige 19, et le clapet 18 peut être lié en mouvement au noyau 20 par des moyens de démultiplication de l'amplitude de déplacement du clapet 18 par rapport à l'amplitude de déplacement du noyau 20.

Dans toutes ces réalisations, on obtient une vanne qui permet de moduler le débit de régénération de façon continue, par la modulation de la perte de charge au niveau du clapet, cette modulation étant déterminée par la modulation de l'écartement entre le clapet 18 et le siège 17, cet écartement étant lui-même modulé par la modulation du courant électrique moyen appliqué à la bobine 21. En outre, comme la section du clapet 18 peut être faible, le solénoïde peut être de faibles dimensions, faible puissance et faible consommation électrique, donc peu coûteuse, dans une vanne de structure simple et économique.

Ce courant électrique est fourni par exemple par un calculateur de pilotage d'un carburateur ou un calculateur d'un système de contrôle moteur, intégré à l'unité de commande 10, et ce courant peut être élaboré à partir d'informations provenant, notamment, d'une sonde de richesse 24, du type sonde lambda détectant la teneur en oxygène dans les gaz d'échappement du moteur traversant le collecteur d'échappement 25, ainsi que du capteur de pression 23, comme expliqué ci-dessus.

## Revendications

1. Vanne à commande électrique et à ouverture continue en fonctionnement, pour la régénération d'un canister (1) associé à un moteur à combustion interne (M) alimenté en air ou air carburé par au moins un conduit d'admission (5) dans lequel le débit est commandé par un organe d'étranglement mobile (6), le canister (1) dans lequel des vapeurs de carburant sont collectées étant, d'une part, muni d'un évent (4) en communication avec l'atmosphère et, d'autre part, raccordé au conduit d'admission (5) en aval de l'organe d'étranglement (6) par une canalisation (8) sur laquelle est montée ladite vanne (9), qui comprend un calibreur (16) à section de passage constante et un boîtier (11) délimitant une chambre (12) mise en communication par une entrée (13) avec le canister (1) et par une sortie (14) avec le conduit d'admission (5), et dans laquelle un clapet (18) de commande du débit de purge du canister (1) est monté mobile par rapport à un siège (17) obturable par le clapet (18), qui est lié en mouvement à un noyau (20) d'un solénoïde dont la bobine (21) est alimentée par un courant électrique moyen variable (I) pour commander l'effort sur le clapet (18) et son écartement du siège (17) en position d'ouverture de la vanne (9),
caractérisée en ce que la sortie (14) de la chambre (12) est reliée au conduit d'admission (5) par l'intermédiaire du calibreur (16) de sorte que la pression en aval du calibreur (16) est la pression dans le conduit (5) en aval de l'organe d'étranglement (6), tandis que l'entrée (13) de la chambre (12) est directement reliée au canister (1) par la canalisation (8), de sorte que l'amont du siège (17) est à la pression atmosphérique ou à une pression voisine de cette dernière, et le débit de purge traversant le calibreur (16) est modulé de façon continue par modulation de la différence de pression au niveau du clapet (18) résultant de la modulation de l'effort appliqué au clapet (18) par la modulation du courant moyen variable (I) dans la bobine (21).

2. Vanne selon la revendication 1, caractérisée en ce qu'elle comprend de plus des moyens élastiques (22) de rappel sollicitant le clapet (18) vers sa position de fermeture contre le siège (17), et en ce que l'alimentation électrique de la bobine (21) du solénoïde développe une force magnétique (Fm) sollicitant le clapet (18) contre les moyens élastiques (22) en position d'ouverture du siège (17).

3. Vanne selon la revendication 1, caractérisée en ce qu'à l'arrêt du moteur (M), la bobine (21) du solénoïde est alimentée par un courant électrique tel que le clapet (18) est soumis à une force magnétique l'appliquant contre son siège (17) en position de fermeture de la vanne (9).

4. Vanne selon l'une quelconque des revendications 1 à 3, caractérisée en ce que le courant moyen variable (I) est obtenu en alimentant la bobine (21) du solénoïde par des créneaux de courant électrique rectangulaires à rapport cyclique variable.

5. Vanne selon l'une quelconque des revendications 1 à 4, caractérisée en ce que le courant moyen variable (I) est piloté par un organe (10) de commande sensible à au moins un signal provenant d'au moins un capteur d'un paramètre de fonctionnement du moteur (M), tel qu'un capteur de richesse (24) du mélange air-combustible, et/ou un capteur de pression (23) dans le conduit d'admission (5) en aval de l'organe d'étranglement (6).

6. Vanne selon l'une quelconque des revendications 1 à 5, caractérisée en ce que le siège (17) est aménagé autour de l'entrée (13) de la chambre (12).

7. Vanne selon l'une quelconque des revendications 1 à 6, caractérisée en ce que le clapet (18) est directement solidaire en mouvement du noyau (20) qui est logé avec la bobine (21) du solénoïde dans la chambre (12) de la vanne (9).

8. Vanne selon la revendication 7, caractérisée en ce que la chambre (12) est délimitée dans un boîtier (11) de forme sensiblement cylindrique, et le clapet (18), le siège (17), l'entrée (13) de la chambre (12), le noyau (20) et la bobine (21) du solénoïde et, éventuellement, la sortie (14) de la chambre (12), sont sensiblement coaxiaux à l'axe longitudinal du boîtier (11).

9. Vanne selon l'une quelconque des revendications 7 et 8, caractérisée en ce que le clapet (18) est d'une seule pièce avec le noyau (20) par une tige (19) au moins partiellement engagée axialement avec le noyau (20) dans la bobine (21) du solénoïde.

10. Vanne selon la revendication 9, telle que rattachée à la revendication 2, caractérisée en ce que les moyens élastiques de rappel comprennent au moins un ressort hélicoïdal (22) logé dans la chambre (12) entre le clapet (18) et un support de la bobine (21) dans la chambre (12) de la vanne (9).

## Claims

1. An electrically actuated valve with continuous discharge in operation, for the regeneration of a canister (1) connected to an internal combustion engine (M) supplied with air or carburetted air by at least one admission passage (5) in which the flow rate is controlled by a movable throttle component (6), the canister (1) in which the fuel vapours are collected being, on the one hand, equipped with a vent (4) communicating with the atmosphere and, on the other hand, connected to the admission passage (5) downstream of the throttle component (6) by a passageway (8) on which is mounted the said valve (9), which comprises a tube gauge (16) with a passage of constant cross section and a casing (11) defining a chamber (12) put in communication with the canister (1) by an intake (13) and with the admission passage (5) by an outlet (14), and in which a clack valve (18) for the control of the flow rate for the purging of the canister (1) is movably mounted with respect to a seat (17), sealably by the clack valve (18), which is linked in movement to a core (20) of a solenoid of which the coil (21) is supplied by a variable average electric current (I) to control the force on the clack valve (18) and its separation from the seat (17) in an open position of the valve (9),
characterised in that the outlet (14) of the chamber (12) is linked to the admission passage (5) by the tube gauge (16) such that the pressure downstream of the tube gauge (16) is the pressure in the admission passage (5) downstream of the throttle component (6), whereas the intake (13) of the chamber (12) is directly linked to the canister (1) by the passageway (8), such that upstream of the seat (17) is at atmospheric pressure or at a pressure close to the latter, and that the flow rate of purging through the tube gauge (16) is modulated in a continuous fashion by the modulation in the pressure difference at the level of the clack valve (18) resulting from the modulation of the force applied to the clack valve (18) by the modulation of variable average current (I) in the coil (21).

2. A valve according to Claim 1, characterised in that it comprises in addition elastic restoring means (22) biasing the clack valve (18) towards its closed position against the seat (17), and in that the electrical supply of the coil (21) of the solenoid produces a magnetic force (Fm) biasing the clack valve (18) against the elastic means (22) in an open position of the seat (17).

3. A valve according to Claim 1, characterised in that when the engine (M) is stopped, the coil (21) of the solenoid is supplied with an electric current such that the clack valve (18) is subjected to a magnetic force pressing it against its seat (17) in a closed position of the valve (9).

4. A valve according to any of the claims 1 to 3, characterised in that the variable average current (I) is obtained by supplying the coil (21) of the solenoid with rectangular pulses of current with a variable duty ratio.

5. A valve according to any of the claims 1 to 4, characterised in that the variable average current (I) is controlled by a command device (10) sensitive to at least one signal coming from at least one sensor of an operation parameter of the engine (M), such as a ratio sensor (24) of the air-fuel mixture, and/or a pressure sensor (23) in the admission passage (5) down stream of the throttle component (6).

6. A valve according to any of the claims 1 to 5, characterised in that the seat (17) is provided around the intake (13) of the chamber (12).

7. A valve according to any of the claims 1 to 6, characterised in that the clack valve (18) is directly rigidly locked in movement with the core (20) which is housed with the coil (21) of the solenoid in the chamber (12) of the valve (9).

8. A valve according to Claim 7, characterised in that the chamber (12) is defined within a casing (11) substantially cylindrical in shape, and the clack valve (18), the seat (17), the intake (13) of the chamber (12), the core (20) and the coil (21) and possibly the outlet (14) of the chamber (12) are substantially coaxial with the longitudinal axis of the casing (11).

9. A valve according to any of the claims 7 and 8, characterised in that the clack valve (18) is integral with the core (20) with a stem (19) at least in part axially engaged with the core (20) in the coil (21) of the solenoid.

10. A valve according to Claim 9, when dependent on Claim 2, characterised in that the elastic restoring means comprise at least one helical spring (22) housed in the chamber (12) between the clack valve (18) and a support for the coil (21) in the chamber (12) of the valve (9).

## Patentansprüche

1. Elektrisch gesteuertes Ventil mit stetigem Öffnen während des Betriebs zum Regenerieren eines Kanisters (1), der einem Verbrennungsmotor (M) zugeordnet ist, welcher durch mindestens eine Ansaugleitung (5), in der der Durchsatz durch ein bewegliches Drosselorgan (6) gesteuert ist, mit Luft oder kraftstoffhaltiger Luft versorgt wird, wobei der Kanister (1), in dem die Kraftstoffdämpfe gesammelt werden, einerseits mit einer mit der Atmosphäre in Verbindung stehenden Entlüftung (4) versehen ist und andererseits stromabwärts vom Drosselorgan (6) an die Ansaugleitung (5) über eine Rohrleitung (8) angeschlossen ist, an der das Ventil (9) angebracht ist, das eine Kalibriereinrichtung (16) mit konstantem Durchgangsquerschnitt sowie ein Gehäuse (11) aufweist, das eine Kammer (12) begrenzt, die über einen Einlaß (13) mit dem Kanister (1) und über einen Auslaß (14) mit der Ansaugleitung (5) in Verbindung steht und in der ein Ventilkörper (18) zum Steuern des Spüldurchsatzes des Kanisters (1) in Bezug auf einen durch den Ventilkörper (18) verschließbaren Sitz (17) beweglich gelagert ist, wobei der Ventilkörper als Einheit mit einem Kern (20) eines Solenoids beweglich ist, dessen Spule (21) zum Steuern der auf den Ventilkörper (18) aufgebrachten Kraft und dessen Abstandes vom Sitz (17) in der geöffneten Stellung des Ventils (9) mit einem elektrischen Strom (I) mit variablem Mittelwert versorgt wird,
dadurch gekennzeichnet, daß der Auslaß (14) der Kammer (12) über die Kalibriereinrichtung (16) derart mit der Ansaugleitung (5) verbunden ist, daß der Druck stromabwärts von der Kalibriereinrichtung (16) der Druck in der Leitung (5) stromabwärts vom Drosselorgan (6) ist, während der Einlaß (13) der Kammer (12) über die Rohrleitung (8) direkt mit dem Kanister (1) verbunden ist, so daß stromaufwärts von dem Sitz (17) Atmosphärendruck oder ein nahe bei diesem liegender Druck anliegt, und der Spüldurchsatz durch die Kalibriereinrichtung (16) durch Modulation des auf Höhe des Ventilkörpers (18) vorhandenen Druckunterschiedes, der aus der Modulation der auf den Ventilkörper (18) aufgebrachten Kraft infolge der Modulation des Stromes (I) mit variablem Mittelwert in der Spule (21) resultiert, kontinuierlich moduliert wird.

2. Ventil nach Anspruch 1, dadurch gekennzeichnet, daß es des weiteren elastische Verbindungseinrichtungen (22) aufweist, die auf den Ventilkörper (18) in Richtung auf dessen Schließstellung gegen den Sitz (17) hin einwirken, sowie dadurch, daß die elektrische Versorgung der Spule (21) des Solenoids eine Magnetkraft (Fm) entwickelt, die auf den Ventilkörper (18) entgegen den elastischen Einrichtungen (22) auf eine Stellung hin einwirkt, in der der Sitz (17) geöffnet ist.

3. Ventil nach Anspruch 1, dadurch gekennzeichnet, daß bei stehendem Motor (M) die Spule (21) des Solenoids derart mit einem elektrischen Strom versorgt wird, daß auf den Ventilkörper (18) eine Magnetkraft wirkt, die ihn in die Schließstellung des Ventils (9) in Anlage an seinem Sitz (17) bringt.

4. Ventil nach einem der Ansprüche 1 bis 3, dadurch gekennzeichnet, daß der Strom (I) mit variablem Mittelwert erhalten wird, indem die Spule (21) des Solenoids mit Rechteckstromimpulsen mit variablem Taktverhältnis versorgt wird.

5. Ventil nach einem der Ansprüche 1 bis 4, dadurch gekennzeichnet, daß der Strom (I) mit variablem Mittelwert von einem Steuerorgan (10) vorgesteuert ist, das auf mindestens ein von mindestens einem Sensor eines Betriebsparameters des Motors (M) wie einem Sensor (24) für das Mischungsverhältnis Luft/Kraftstoff und/oder einem Drucksensor (23) in der Ansaugleitung (5) stromabwärts vom Drosselorgan (6) stammendes Signal anspricht.

6. Ventil nach einem der Ansprüche 1 bis 5, dadurch gekennzeichnet, daß der Sitz (17) um den Einlaß (13) der Kammer (12) herum angeordnet ist.

7. Ventil nach einem der Ansprüche 1 bis 6, dadurch gekennzeichnet, daß der Ventilkörper (18) unmittelbar als Einheit mit dem Kern (20) beweglich ist, der mit der Spule (21) des Solenoids in der Kammer (12) des Ventils (9) angeordnet ist.

8. Ventil nach Anspruch 7, dadurch gekennzeichnet, daß die Kammer (12) in einem Gehäuse (11) mit im wesentlichen zylindrischer Form begrenzt ist, und der Ventilkörper (18), der Sitz (17), der Einlaß (13) der Kammer (12), der Kern (20) und die Spule (21) des Solenoids, sowie gegebenenfalls der Austritt (14) aus der Kammer (12) im wesentlichen koaxial zu der Längsachse des Gehäuses (11) sind.

9. Ventil nach einem der Ansprüche 7 und 8, dadurch gekennzeichnet, daß der Ventilkörper (18) mittels einer Stange (19), die zumindest zum Teil in axialem Eingriff mit dem Kern (20) in der Spule (21) des Solenoids steht, einstückig mit dem Kern (20) ausgebildet ist.

10. Ventil nach Anspruch 9 mit Rückbezug auf Anspruch 2 , dadurch gekennzeichnet, daß die elastischen Verbindungseinrichtungen mindestens eine Schraubenfeder (22) aufweisen, die in der Kammer (12) zwischen dem Ventilkörper (18) und einem Träger der Spule (21) in der Kammer (12) des Ventils (9) angeordnet ist.
